# EUROPÄISCHE PATENTSCHRIFT

(11) **EP 0 750 088 B1**
(45) Veröffentlichungstag und Bekanntmachung des Hinweises auf die Patenterteilung: **16.08.2000**
(21) Anmeldenummer: 96109661.7
(22) Anmeldetag: 17.06.1996
(51) Int. Cl.: E05D 5/12

(54) **Band für Türen, Fenster und dergleichen**
Hinge for doors, windows and the like
Penture pour portes, fenêtres et similaires

(30) Priorität: 23.06.1995 DE 29510215 U
(43) Veröffentlichungstag der Anmeldung: 27.12.1996
(62) Teilanmeldung aus: 99109815.3
(73) Patentinhaber: Dr. Hahn GmbH & Co. KG, D-41189 Mönchengladbach (DE)
(72) Erfinder: Kleinschumacher, Rainer, 41749 Viersen (DE)
(74) Vertreter: Palgen, Peter, Dr. Dipl.-Phys.

(56) Entgegenhaltungen:
- EP-A- 0 616 105
- DE-A- 3 406 984
- DE-A- 3 532 423
- DE-A- 3 906 802
- US-A- 2 004 561
- US-A- 2 780 830

## Beschreibung

Die Erfindung bezieht sich auf ein Band der dem Oberbegriff des Anspruchs 1 entsprechenden Art.

Derartige Bänder sind aus der DE 34 12 830 A1 bekannt. Sie kommen als zweiteilige Bänder in Betracht, bei denen ein am Flügel befestigtes Bandteil über ein am feststehenden Rahmen befestigtes Bandteil greift und sich darauf abstützt. Die Erfindung hat aber auch eine Bedeutung für sogenannte dreiteilige oder Scharnierbänder, bei denen das am Flügel befestigte Bandteil zwischen zwei übereinander angeordnete am feststehenden Rahmen befestigte Bandteile greift.

Bei den gattungsgemäßen Bändern ist in mindestens einem der Bandteile eine Bandzapfenbuchse vorgesehen, die eine Führung für den Bandzapfen bildet und zum Zwecke der Justierung des Flügels gegenüber dem Rahmen auch exzentrisch ausgebildet oder quer zu ihrer Achse verlagerbar sein kann. Die Bandzapfenbuchse bildet in dem Lagerband die Gleitlagerung für den Bandzapfen.

Die Bandzapfenbuchsen, in denen sich der Bandzapfen dreht, bestehen aus einem gleitgünstigen Kunststoff und verbessern die Leichtgängigkeit des Bandes. In vielen Fällen haben sie an ihrem dem anderen Bandteil zugewandten Ende einen radialen Kragen, über den die vertikale Belastung von dem Flügelbandteil auf das am feststehenden Rahmen angeordnete Bandteil übertragen wird.

Die Bandzapfenbuchse kann eine Einfachbuchse sein, aber auch ihrerseits aus mehreren ineinandergefügten Buchsen, insbesondere als sogenannte Doppelexzenterbuchse etwa nach der DE 34 12 830 C2 und der DE 34 12 832 C2 bestehen. Die einzelnen Buchsen der Doppelexzenterbuchse sind gegeneinander verstellbar, um den Flügel gegenüber dem Rahmen justieren zu können.

Die Teile der Bänder unterliegen von der Fertigung her Toleranzen, die nur mit unvertretbarem Aufwand unter ein bestimmtes Maß abgesenkt werden können. Die Bandteile bestehen zumeist aus stranggepreßten Aluminiumprofilen, bei denen auch die Bandzapfenausnehmung mitgepreßt und anschließend nicht mehr bearbeitet wird. Die Toleranzen beim Strangpressen sind bekanntermaßen nicht allzu eng. Dies gilt auch für die durch Kunststoffteile gebildeten Bandzapfenbuchsen und schließlich auch für den Bandzapfen selbst.

In ungünstigen Fällen können sich die vorhandenen Toleranzen sämtlich in einer Richtung auswirken, was dazu führt, daß an dem betreffenden Band ein merkliches Spiel zu verspüren ist. Wegen der Ausladung des Flügels kann dieses Spiel auf der Schließseite zu Lageungenauigkeiten führen, die schon Probleme beim Eingriff der Dichtungen und insbesondere der Schließeinrichtung hervorrufen können.

Der Erfindung liegt die Aufgabe zugrunde, ein derartiges toleranzbedingtes Spiel zu unterbinden.

Diese Aufgabe wird durch die in Anspruch 1 wiedergegebene Erfindung gelöst.

Die Mittel zur Verklemmung des Bandzapfens heben dessen radiales Spiel in der Bandzapfenausnehmung in der Flügelebene des betreffenden Bandteils auf, so daß der Flügel in seiner Position innerhalb seiner Ebene gefestigt wird und ein Spiel nebst der damit einhergehenden Lageungenauigkeit auf der Schließseite nicht mehr zu verspüren ist.

In welchem Bandteil die Mittel zur Anwendung gebracht werden, spielt keine Rolle. Es kann sich um das Flügelbandteil oder das am feststehenden Rahmen sitzende Bandteil handeln, jedoch pro Band nur um ein Bandteil, da ja die Schwenkbeweglichkeit der Bandteile erhalten bleiben muß.

Das bei der Erfindung als Mittel zur Verklemmung vorgesehene Drehstück wirkt von innen gegen die Bandzapfenbuchse. Die Mittel werden durch eine Drehung des Drehstücks zur Wirkung gebracht, welches mit seiner im Durchmesser der Bandzapfenbohrung in der Bandzapfenbuchse entsprechenden Außenumfang an einem verengten Bereich des Innenumfangs der Bandzapfenbuchse zum Angriff kommt und diesen auseinanderdrückt.

Die Drehung des Drehstücks, welches in Fortsetzung des Bandzapfens im Innern der Bandzapfenbuchse untergebracht ist, erfolgt bei einer oben abgedeckten, d.h. eine Endwandung aufweisenden Bandzapfenbuchse in der in Anspruch 2 wiedergegebenen Weise.

Vorzugsweise kommt eine Verdrehung des Drehstücks um 90° in Betracht (Anspruch 3), wobei eine Begrenzung des Drehwinkels zweckmäßig ist (Anspruch 4), die in der in Anspruch 5 wiedergegebenen Weise realisiert werden kann.

In der Zeichnung ist ein Ausführungsbeispiel der Erfindung dargestellt.
Fig. 1 zeigt einen durch die Achse A gehenden Längsschnitt durch eine Bandzapfenbuchse mit dem eingesetzten Bandzapfen, die ihrerseits in die entsprechenden Bandteile einzufügen sind;
Fig. 2 zeigt eine Ansicht gemäß Fig. 1 von links;
Fig. 3 zeigt eine Ansicht gemäß Fig. 2 von oben in der Sperrstellung des Drehstücks;
Fig. 4 zeigt eine entsprechende Ansicht bei um 90° verdrehten Drehstücks;
Fig. 5 zeigt einen Querschnitt nach der Linie XXI-XXI in Fig. 1;
Fig. 6 zeigt Fig. 5 in vergrößertem Maßstab.

In den Fig. 1 bis 6 ist nur die aus dem Bandzapfen 5 und der zugehörigen Bandzapfenbuchse bestehende Baugruppe wiedergegeben.

Der Bandzapfen 5 hat gemäß Fig. 1 am oberen Ende einen koaxialen zylindrischen Ansatz 75 verringerten Durchmessers, auf welchem ein Drehstück 70 mit einer zu seiner Drehachse koaxialen zylindrischen Ausnehmung 76 drehbar geführt ist. Das Drehstück 70 weist in seinem oberhalb des zylindrischen Ansatzes 75 gelegenen Kopfteil 73 eine Sechkantausnehmung zum Angriff eines Sechskantschlüssels auf. Die obere, zur Drehachse des Drehstücks 70 senkrechte Stirnfläche 70' ist von einer Endwandung 78 der Bandzapfenbuchse 77 übergriffen, so daß das Drehstück 70 zwischen der Endwandung 78 und der an dem Ansatz 75 gebildeten Schulter 80 des Bandbolzens 5 axial geführt ist. Die radiale Führung übernimmt der zylindrische Ansatz 75.

Der Querschnitt des Drehstücks 70 ist, wie aus Fig. 6 ersichtlich ist, im wesentlichen zylindrisch, weist aber an zwei einander gegenüberliegenden Seiten Umfangsabflachungen 81 auf, die über die Höhe des Drehstücks 70 durchgehen. Diesen Abflachungen stehen in der in Fig. 6 wiedergegebenen unverspannten Stellung des Drehstücks 70 Querschnittsverengungen 82 des Innenumfangs der Bandzapfenbuchse 77 gegenüber. Die Bandzapfenbuchse 77 hat einen im wesentlichen zylindrischen, im Durchmesser dem Drehstück 70 entsprechenden Innenumfang und weist lediglich an zwei einander diametral gegenüberliegenden Stellen die Querschnittsverengungen 82 auf, die in dem gezeigten Schnitt senkrecht zu der Achse A als Sehnen des Umfangskreises in Erscheinung treten.

In der in den Fig. 5 und 6 gezeigten Position bieten die Umfangsabflachungen 81 den Querschnittsverengungen 82 Platz. Wenn aber durch Verdrehung des Drehstücks 70 dessen zylindrische Umfangsbereiche 83 vor die Querschnittsverengungen 82 gebracht werden, wird die Bandzapfenbuchse 77 in Richtung der Pfeile 67 auseinandergedrückt, wobei sich die Längsverzahnungen 65 und die diametral gegenüberliegende Außenseite 66 der Bandzapfenbuchse 77 stramm gegen die dortigen Wandungen der nicht wiedergegebenen Ausnehmung des Bandteils legen und jegliches Spiel dadurch aufgehoben ist.

Da sich das Drehstück 70 unter der Endwandung 78 befindet, ist seine Stellung von außen nicht ohne weiteres erkennbar. Aus diesem Grund ist in das Drehstück 70 an einer Stelle ein achsparalleler Zapfen 72 eingelassen, der eine 90°-Kreisnut 71 in der Endwandung 78 durchgreift. Die in den Fig. 5 und 6 wiedergegebene unverspannte Stellung ist an der Lage des Zapfens 72 gemäß Fig. 4 erkennbar. Bei einer Verdrehung um 90° befindet sich der Zapfen 72 in der in Fig. 3 erkennbaren Stellung. Der Zapfen 72 dient nicht nur zur Anzeige der spielfreien Verdrehstellung, sondern gleichzeitig auch als Anschlag zur Begrenzung der Drehbewegung bei Erreichung der maximalen Verspannung.

Die Klemmittel zur Entfernung des Spiel sind in dem gezeigten Ausführungsbeispiel dem oberen bandteil zugeordnet. Prinzipiell wäre es jedoch auch möglich, bei entsprechend geänderter Konstruktion die Klemmittel auch dem unteren, am Rahmen befestigten bandteil zuzuordnen, es versteht sich jedoch, daß die Klemmittel nur in einem der Bandteile vorhanden sein können, weil sich das Band sonst nicht mehr verschwenken läßt.

## Patentansprüche

1. Band für Türen, Fenster und dergleichen
mit mindestens zwei scharnierartig zusammenwirkenden Bandteilen, von denen eines am feststehenden Rahmen und das andere teilweise darüber angeordnete am Flügelrahmen befestigbar ist,
mit in den übereinander angeordneten Bereichen vorgesehenen fluchtenden, die Scharnierachse bestimmenden Bandzapfenausnehmungen zur Aufnahme eines in die beiden Bandzapfenausnehmungen eingreifenden Bandzapfens (5)
mit einer in der Bandzapfenausnehmung eines Bandteils angeordneten Bandzapfenbuchse (77) aus Kunststoff
und mit Mitteln zur Verklemmung der Bandzapfenbuchse (77) senkrecht zu ihrer Achse gegen den sie aufnehmenden Innenumfang, die ein von außerhalb des Bandteils drehbares, axial an dem Bandteil geführtes Drehstück (70) umfassen, welches gegen den Innenumfang der Bandzapfenbuchse (77) wirkt und diese radial verformt,
**dadurch gekennzeichnet,**
daß die Bandzapfenbuchse (77) am oberen Ende auf mindestens einer Seite in der Flügelebene eine Querschnittsverengung (82) entsprechend einer Querschnittssehne aufweist,
daß ein Drehstück (70) im wesentlichen zylindrischen, zur Bandzapfenachse (A) koaxialen Außenumfangs (83) vorgesehen ist, das eine der Querschnittsverengung (82) entsprechende Umfangsabflachung (81) aufweist,
daß der Bandzapfen (5) an seinem oberen Ende einen koaxialen Ansatz (75) verringerten Durchmessers mit einer Schulter (80) aufweist, der in einer zu Drehachse koaxiale Ausnehmung (76) des Drehstücks (70) eingreift,
und daß das Drehstück (70) aus einer Freigabestellung, in der die Umfangsabflachung (81) der Querschnittsverengung (82) gegenübersteht, in eine Sperrstellung verdrehbar ist, in der der zylindrische Außenumfang (83) der Querschnittsverengung (82) gegenübersteht.

2. Band nach Anspruch 1, **dadurch gekennzeichnet**, daß die Bandzapfenbuchse (77) eine die obere Stirnfläche (70') des Drehstücks (70) übergreifende Endwandung (78) mit einer zentralen Öffnung (79) für den Durchgriff eines in das Drehstück (70) eingreifenden Drehwerkzeugs aufweist, so daß das Drehstück (70) zwischen Endwandung (78) und der Schulter (80) des Bandzapfens (5) axial geführt ist.

3. Band nach Anspruch 1, **dadurch gekennzeichnet**, daß das Drehstück (70) um 90° verdrehbar ist.

4. Band nach einem der Ansprüche 1 bis 3, **dadurch gekennzeichnet**, daß eine Begrenzung des Drehwinkels vorgesehen ist.

5. Band nach Anspruch 4, **dadurch gekennzeichnet**, daß in dem Drehstück (70) und der Endwandung (78) der Bandzapfenbuchse (27) eine über den Drehwinkel sich erstrekkende Kreisnut (71) und eine in dem anderen Element (78 bzw. 70) ein zur Bandzapfenachse (A) paralleler, in die Kreisnut (71) eingreifender Stift (72) vorgesehen sind.

## Revendications

1. Penture pour portes, fenêtres ou éléments analogues, comportant
- au moins deux parties de penture montées en charnière et dont l'une peut être fixée sur le cadre fixe et l'autre, disposée en partie au-dessus de la précédente, peut être fixée au battant,
- dans les zones superposées, des évidements pour pivot prévus alignés définissant l'axe de charnière et servant à recevoir un pivot de penture (5) engagé dans les deux évidements pour pivot,
- une douille de pivot (77) en matière plastique, montée dans l'évidement pour pivot d'une partie de penture,
- des moyens pour coincer la douille de pivot (77) perpendiculairement à son axe, contre la périphérie interne de son logement, ces moyens comprenant une pièce tournante (70) maintenue axialement sur la partie de penture et pouvant être manoeuvrée de l'extérieur, cette pièce agissant sur la périphérie interne de la douille de pivot (77) en la déformant radialement.
caractérisée en ce que
- la douille de pivot (77), à son extrémité supérieure et sur au moins un côté, présente dans le plan du battant une réduction de section transversale (82) délimitée par une corde de cercle,
- il est prévu une pièce tournante (70) à périphérie externe (83) essentiellement cylindrique et coaxiale à l'axe (A) du pivot de penture, cette pièce présentant un plat périphérique (81) correspondant à la réduction de section (82),
- le pivot de penture (5), à son extrémité supérieure, présente un appendice coaxial (75) de diamètre réduit et un épaulement (80), cet appendice étant engagé dans un évidement (76) de la pièce tournante (70), coaxial à l'axe de rotation, et
- la pièce tournante (70) peut pivoter, à partir d'une position de libération dans laquelle le plat périphérique (81) est en face de la réduction de section (82), pour venir occuper une position de blocage dans laquelle la périphérie cylindrique externe (83) fait face à la réduction de section (82).

2. Penture selon la revendication 1,
caractérisée en ce que
la douille de pivot (77) comprend une paroi d'extrémité (78) recouvrant la face frontale supérieure (70') de la pièce tournante (70) et percée d'une ouverture centrale (79) permettant le passage d'un outil venant en prise dans la pièce tournante (70) qui est maintenue axialement entre la paroi d'extrémité (78) et l'épaulement (80) du pivot de penture (5) .

3. Penture selon la revendication 1,
caractérisée en ce que
la pièce tournante (70) peut pivoter de 90°.

4. Penture selon une des revendications 1 à 3,
caractérisée en ce que
une limitation de l'angle de rotation est prévue.

5. Penture selon la revendication 4,
caractérisée en ce que
la pièce tournante (70) ou la paroi d'extrémité (78) de la douille de pivot (77) comporte une rainure circulaire (71) correspondant à l'angle de rotation et, dans l'autre élément (78 ou 70) un téton (72) parallèle à l'axe de penture (A) est engagé dans la rainure circulaire (71).

## Claims

1. Hinge for doors, windows and the like
with at least two hinge portions co-operating to form a hinge and of which one is designed for attachment to the fixed frame and the other arranged partially above it for attachment to the frame of the flap, with aligned hinge pin openings provided in the regions which lie one above the other and defining the hinge axis for receiving a hinge pin (5) engaging in the two hinge pin openings
with a hinge pin bush (77) of plastics material arranged in the hinge pin opening of one hinge portion
and with means for clamping the hinge pin bush (77) perpendicular to its axis against the inner periphery which receives it, including a rotary member (70) which is rotatable from outside the hinge portion and is guided axially on the hinge portion and which acts against the inner periphery of the hinge pin bush (77) and distorts it radially.
**characterised in that**
the hinge pin bush (77) has at its upper end on at least one side a chord of its cross-section corresponding to a reduction in cross-section (82) in the plane of the flap,
that a rotary member (70) is provided in the substantially cylindrical outer periphery (83) coaxial with the axis (A) of the hinge pin and has a flat (81) on its periphery corresponding to the reduction in cross-section (82),
that the hinge pin (5) has on its upper end a coaxial extension (75) of reduced diameter to form a shoulder (80) and engaging in an opening (76) in the rotary member (70) coaxial with the axis of rotation,
and that the rotary member (70) is capable of being rotated from a free position, in which the flat (81) on its periphery lies opposite the reduction in cross-section (82), into a locking position in which the cylindrical external periphery (83) lies opposite the reduction in cross-section (82).

2. Hinge according to claim 1, characterised in that the hinge pin bush (77) has an end wall (78) overlying the upper end face (70') of the rotary member (70) and having a central opening (79) to receive a rotary tool engaging in the rotary member (70), so that the rotary member (70) is guided axially between the end wall (78) and the shoulder (80) on the hinge pin (5).

3. Hinge according to claim 1, characterised in that the rotary member (70) is rotatable through 90°.

4. Hinge according to one of claims 1 to 3, characterised in that a limit is placed on the angle of rotation.

5. Hinge according to claim 4, characterised in that in the rotary member (70) and the end wall (78) of the hinge pin bush (27) there are provided an arcuate groove (71) extending over the angle of rotation and a pin (72) in the other element (78) or (70), parallel to the axis (A) of the hinge pin and engaging in the arcuate groove (71).
